# FASCICULE DE BREVET EUROPEEN

(11) **EP 3 223 967 B1**
(45) Date de publication et mention de la délivrance du brevet: **10.07.2019**
(21) Numéro de dépôt: 15800818.5
(22) Date de dépôt: 24.11.2015
(51) Int. Cl.: B07B 1/24, B07B 1/52, B65B 55/24

(54) **DISPOSITIF DE TRI DE DÉCHETS À CRIBLE ROTATIF AMÉLIORÉ**
ABFALLSORTIERVORRICHTUNG MIT VERBESSERTEM DREHSIEB
WASTE SORTING DEVICE HAVING AN IMPROVED ROTARY SCREEN

(30) Priorité: 24.11.2014 FR 1461382
(43) Date de publication de la demande: 04.10.2017
(73) Titulaire: GREEN CREATIVE, 94370 Sucy en Brie (FR)
(72) Inventeur: GOMEZ, Rémi, F-75015 Paris (FR)
(74) Mandataire: Lavialle, Bruno François Stéphane
(86) Numéro de dépôt international: PCT/EP2015/077574
(87) Numéro de publication internationale: WO 2016/083423

(56) Documents cités:
- WO-A1-2014/076285
- FR-A5- 2 149 927

## Description

L'invention concerne le tri des déchets en vue notamment de leur recyclage ou de leur élimination. L'invention est plus particulièrement relative à un dispositif de nettoyage d'emballages dans le cadre du retraitement de déchets issus notamment de la grande distribution.

### ARRIERE PLAN DE L'INVENTION

Dans le domaine du traitement des déchets issus notamment de la grande distribution, il est connu du document WO-A-2014076285 un appareil de traitement pour collecter de la matière adhérant à la surface externe d'emballages à traiter et qui ont été préalablement déchiquetés. Un tel appareil est représenté sur la figure 1 annexée.

Cet appareil 1 comporte un tambour cylindrique 4 rotatif pourvu d'orifices 6 formant crible pour retenir les emballages et laisser passer la matière à collecter, une brosse rotative 7 montée dans le tambour rotatif pour brosser la surface interne de ce tambour, des moyens motorisés 12 pour entraîner en rotation la brosse 7 et le tambour cylindrique 4 et un carter externe 3 pour collecter la matière issue des emballages 13 introduits dans le tambour cylindrique 4 et ayant traversé la paroi de ce tambour cylindrique 4.

Ainsi, lorsqu'un emballage 13 est introduit dans cet appareil 1 , il est happé par la brosse 7 pour être brossé et emmené dans la zone de contact de la brosse avec la surface interne du tambour 4, zone dans laquelle l'emballage est soumis à un brossage intense. Ceci a pour effet de retirer les matières adhérant à la surface de l'emballage 13. Une fois que ce dernier a quitté la zone de contact, il est éjecté par la brosse 7 vers une région supérieure, pour suivre une trajectoire sensiblement circulaire, au cours de laquelle il saute au-dessus de la brosse 7 et frappe le tambour 4, avant d'être à nouveau happé par la brosse qui le ramène dans la zone de contact pour y subir un nouveau brossage intense. A chaque saut hors de la zone de contact, l'emballage en traitement perd une portion supplémentaire des matières qui adhèrent à sa surface, celles-ci étant centrifugées lorsque l'emballage passe au dessus de la brosse en tournoyant.

### OBJET DE L'INVENTION

Le but de l'invention est de proposer une amélioration de l'appareil précité notamment en améliorant la capacité d'extraction des matières visqueuses hors de l'emballage et en facilitant le passage de ces matières adhérentes à travers les orifices du tambour rotatif.

### RESUME DE L'INVENTION

A cet effet, l'invention a pour objet un appareil de traitement pour collecter de la matière adhérant à une surface d'emballages à traiter comme déchets, cet appareil comportant :
- un tambour cylindrique rotatif pourvu d'orifices pour former un crible retenant les emballages et laissant passer la matière à collecter ;
- une brosse rotative montée dans le tambour rotatif pour brosser la surface interne de ce tambour ;
- des moyens motorisés pour entraîner en rotation la brosse et le tambour rotatif ;
- et un carter externe pour collecter la matière ayant traversé la paroi du tambour rotatif lors du traitement.

En addition des éléments précités, l'appareil de traitement comporte des moyens de compression des déchets contre la face interne du tambour, qui sont montés dans le tambour rotatif au voisinage immédiat de la surface interne de celui-ci, et des moyens de rappel élastique des moyens de compression dans une position de fonctionnement normal pour assurer un laminage des emballages.

Les moyens de compression créent alors un guidage des déchets dans un espace allant en se réduisant au fur et à mesure que le déchet approche de la paroi du tambour. Ceci assure une compression de l'emballage et son contenu contre la paroi du tambour et donc l'extraction du contenu hors de son emballage.

Avantageusement les moyens de compression comprennent un rouleau. Le rouleau améliore notamment la capacité de l'appareil à extraire des produits (par exemple de la charcuterie) hors d'un emballage par un effet « rouleau à pâtisserie », ce que la brosse seule ne peut réaliser.

De préférence, les moyens de compression sont agencés pour exercer une première fonction et une deuxième fonction.

Avantageusement alors, le premier tronçon est un tronçon dit « de déconditionnement » ayant une surface externe hérissée de pointes agencées pour percer les emballages et le deuxième tronçon est un tronçon dit « de laminage » ayant une surface externe lisse agencée pour expulser la matière des emballages à pousser dans les orifices du tambour.

Une amélioration des performances de l'appareil peut ainsi être obtenue.

Avantageusement encore dans cette réalisation, l'appareil de traitement comporte un déflecteur monté en entrée du tambour et agencé de sorte à orienter les emballages vers le tronçon de déconditionnement du rouleau.

Le risque qu'un emballage échappe à la perforation est donc limité.

En variante, le rouleau a des tronçons ayant des diamètres croissant en direction de la sortie du tambour.

Avantageusement alors, les moyens de rappel comprennent un actionneur commandable pour amener les moyens de compression dans leur position de fonctionnement normal vers une position de nettoyage dans laquelle les moyens de compression sont en contact avec les poils de la brosse.

Les moyens de compression peuvent ainsi être débarrassés des emballages ou des matières qui pourraient rester collés sur celui-ci.

Avantageusement encore, l'appareil comprend des moyens d'entrainement pour entrainer les emballages le long du tambour. Selon un mode de réalisation préféré, les moyens d'entraînement comprennent une implantation des éléments brossants de la brosse selon un motif hélicoïdal pour faciliter la circulation des emballages le long de l'appareil durant leur traitement.

### BREVE DESCRIPTION DES FIGURES

L'invention sera mieux comprise à la lecture de la description qui suit d'un mode de réalisation particulier non limitatif de l'invention.

Il sera fait référence aux dessins annexés parmi lesquels :
- la figure 1 est une vue de l'appareil selon l'art antérieur, en coupe longitudinale, et a été décrite précédemment ;
- la figure 2 est une vue écorchée en perspective de l'appareil selon l'invention, l'arrière de l'appareil étant plus particulièrement visible au premier plan ;
- la figure 3 est une vue partielle en perspective de l'appareil selon l'invention, l'avant de l'appareil étant plus particulièrement visible au premier plan ;
- la figure 4 est une vue en bout de cet appareil montrant le rouleau en position de fonctionnement normal ;
- la figure 5 est une vue analogue à la figure 4 montrant le rouleau en position de nettoyage ;
- la figure 6 est une vue en bout de l'appareil selon un mode de réalisation alternatif montrant le rouleau avec des tronçons aux diamètres croissant en direction de la sortie du tambour.

### DESCRIPTION DETAILLEE DE L'INVENTION

En référence aux figures 2 à 6, l'appareil de traitement selon l'invention, repéré 1, comporte un châssis 2 sous forme d'une structure formée par des profilés en acier mécano soudés, portant un carter rigide 3 sous forme d'un cylindre de tôle pleine qui s'étend horizontalement.

Le carter 3 renferme un tambour cylindrique ou trommel 4 sous forme d'un cylindre de tôle ajouré par une série d'orifices 6 sur la grande majorité de sa surface pour constituer un crible rotatif, et une brosse cylindrique rotative 7 montée à l'intérieur du trommel 4.

La brosse cylindrique 7 a un diamètre de l'ordre de la moitié du diamètre interne du trommel 4, le carter cylindrique 3 a un diamètre supérieur à celui du trommel 4 du fait qu'il entoure ce trommel. D'autres valeurs de diamètre peuvent être choisies en fonction de la disposition générale retenue.

Le trommel 4 est monté rotatif en étant guidé à chacune de ses extrémités par trois galets rotatifs 11 disposés à cent-vingt degrés autour de son axe de rotation. Le trommel 4 est entraîné en rotation par un moteur non visible sur les figures. L'ensemble du dispositif est avantageusement incliné de manière à ce que l'extrémité du trommel 4 par laquelle sont introduits les emballages 13 à traiter, soit plus haute que l'autre extrémité du trommel 4 par laquelle s'évacuent les emballages qui ont été traités.

La brosse 7 est entraînée en rotation par un moteur 12 qui est porté par le châssis 2, à l'une des extrémités de l'appareil. La vitesse de rotation de la brosse 7 est très supérieure à celle du trommel 4.

Le fonctionnement de la brosse 7 est le suivant. En fonctionnement, la brosse 7 et le trommel 4 tournent tous deux dans le même sens, qui est le sens indirect repéré par la lettre I dans la figure 1, ce qui a pour effet de brasser les emballages 13 à traiter présents dans l'espace interne E délimité par le trommel 4 et la brosse 7.

Concrètement, chaque emballage 13 suit une trajectoire circulaire durant son traitement : il est happé par la brosse 7 pour être brossé et emmené dans la zone de contact, c'est-à-dire la zone dans laquelle la brosse est en appui sur la surface interne du trommel 4, où cet élément est brossé.

Ceci a pour effet de retirer les matières adhérant à la surface de cet emballage 13. Une fois que l'emballage a quitté la zone de contact, il est éjecté par la brosse 7 vers la région supérieure, pour suivre une trajectoire sensiblement circulaire au cours de laquelle il saute au-dessus de la brosse 7, rebondit éventuellement sur la surface interne du trommel 4 avant d'être à nouveau happé par la brosse 7 pour passer dans la zone de contact.

Dans sa trajectoire, il est en outre fréquent que lors de sa retombée, l'emballage atterrisse d'abord sur la brosse 7, de sorte que celle-ci le projette contre la surface interne du trommel 4, ce qui a pour effet d'accroître encore l'efficacité de l'évacuation des matières adhérentes.

Durant chaque cycle de sautillement, l'emballage 13 en traitement perd une portion supplémentaire des matières qui adhèrent à sa surface, celles-ci étant brossées par la brosse 7 à chaque passage dans la zone de contact, et également centrifugées lorsque l'emballage passe au-dessus de la brosse en tournoyant.

L'appareil de l'invention comprend en outre un rouleau 20 qui vient améliorer la récupération des matières contenues dans les emballages. Le rouleau 20, qui a la forme générale d'un cylindre, est monté à l'intérieur du trommel 4 pour rouler sur la surface intérieure du trommel 4 sous l'action de moyens de rappel élastique généralement désignés par 40.

Le rouleau 20, mieux visible sur les figures 2 et 3, comporte deux tronçons successifs sur sa longueur : un premier tronçon dit « de déconditionnement » 21 ayant une surface externe hérissée de pointes agencées de sorte à extirper les matières des emballages, et possiblement déchiqueter ces derniers, et un second tronçon dit « de laminage » 22 ayant une surface externe lisse agencée de sorte à forcer le passage des matières à collecter à travers le trommel 4. Les tronçons 21, 22 ont ici le même diamètre maximal externe.

Ledit rouleau 20 est porté par un axe 23 dont les extrémités 23.1 sont montées chacune libre en rotation sur une première extrémité d'une partie de berceau 42 ayant une forme générale en L. Chaque partie de berceau 42 a une deuxième extrémité dont est solidaire une extrémité d'un actionneur commandable 41 faisant partie des moyens de rappel élastique 40. Chacun des actionneurs commandables 41 est ici un vérin double effet et a une extrémité opposée articulée au châssis 2.

Chaque partie de berceau 42 est reliée au châssis 2 entre ses première et deuxième extrémités pour pivoter autour d'un axe X. Le berceau 42 forme ainsi un levier qui permet à l'actionneur commandable 41 de faire pivoter le rouleau 20 autour de l'axe X entre une position de fonctionnement normal, notamment visible en figure 4, et une position de nettoyage visible en figure 5.

Dans sa position de fonctionnement normal visible notamment en figure 4, le rouleau 20 a sa surface externe, et plus particulièrement la surface externe relative au tronçon de laminage 22, en appui contre la surface interne du trommel 4. L'actionneur commandable 41 maintient élastiquement le rouleau 20 dans cette position en appliquant sur le rouleau un effort de quelques dizaines de kilonewtons via l'effet de levier procuré par les parties de berceau 42. Dans cette position, et selon ce mode de réalisation particulier, la surface externe du rouleau 20 est distante d'une valeur d des poils de la brosse 7. Toujours selon ce mode de réalisation particulier, d est de l'ordre de 5mm. Cependant, d'autres valeurs peuvent être choisies en fonction de la disposition générale retenue. En position de fonctionnement normal, le rouleau 20 est entraîné en rotation par le trommel 4 et roule sur la surface interne de celui-ci.

Ainsi, en position de fonctionnement normal, les pointes du tronçon 21 du rouleau 20 percent les emballages en les plaquant contre la surface interne du trommel 4 et la surface lisse du tronçon 22 lamine les emballages 13 et/ou les matières à collecter et ainsi favorise le passage desdites matières à travers les orifices 6 du tambour 4 vers le carter. Le rouleau 20 assure simultanément deux fonctions : une première de déconditionnement, et/ou de déchiquetage, et une seconde de laminage.

Comme visible en figure 5, le rouleau 20 en position de nettoyage a sa surface externe en contact avec les poils de la brosse rotative 7, entrainant le nettoyage de ladite surface externe du rouleau.

Afin d'orienter avantageusement les emballages 13 vers le tronçon de déconditionnement 21 du rouleau 20, un déflecteur 30 sous forme de plaque est disposé en entrée du trommel 4. Ainsi, lesdits emballages 13 et leurs matières à collecter sont déconditionnés et possiblement déchiquetés avant d'être laminés par le reste du rouleau 20 ou emportés par la brosse rotative 7.

En outre, la surface externe du trommel 4 est ici pourvue d'un ensemble de pales 16 disposées selon un motif en hélicoïde pour entraîner les matières extraites le long du carter qui les contient, en vue de leur évacuation à l'une des extrémités du carter 3. De plus, on a prévu un conduit vertical inférieur 17 qui est raccordé à une ouverture inférieure du carter 3 située à l'extrémité du carter qui est opposée au moteur 12.

Les dimensions des orifices 6 du tambour 4 sont choisies pour retenir les emballages 13 déchiquetés et lacérés, tout en laissant passer les matières qu'ils contiennent et qui adhèrent à ces emballages. Le passage des matières en question est encore facilité par l'effet centrifuge de la rotation du trommel 4, de sorte que ces matières se retrouvent ensuite dans le carter 3, les emballages déchiquetés étant quant à eux retenus à l'intérieur de l'espace E.

Bien entendu, l'invention n'est pas limitée au mode de réalisation décrit mais englobe toute variante entrant dans le champ de l'invention telle que définie par les revendications.

En particulier, bien qu'ici la compression des déchets est assurée par un rouleau cylindrique monté à rotation, l'invention s'applique également à d'autres moyens de compression comme par exemple un rouleau cylindrique fixe, un racloir plan fixe positionné pour former un aigle aigu avec la surface interne du tambour, ou une tôle fixe ayant une section transversale sensiblement en forme de virgule. Un tel racloir ou une telle tôle pourra présenter une portion pourvue de griffes (première fonction de déconditionnement) et une deuxième portion de guidage (laminage). Plus généralement, les moyens de compression créent un guidage des déchets dans un espace allant en se réduisant au fur et à mesure que le déchet approche de la surface interne du tambour. Les moyens de compression de l'invention peuvent également comprendre un cône de compression, dont l'axe de rotation serait parallèle ou non à l'axe de rotation du tambour, un cylindre de courbe directrice octogonale ou quelconque.

Les moyens de compression peuvent également être agencés pour réaliser d'autres fonctions de traitement, en addition ou non des fonctions précités. On pense notamment, dans le cas du rouleau décrit, à un troisième tronçon muni de poils semblables à ceux de la brosse.

Dans un autre mode de réalisation selon l'invention, visible en figure 6, les tronçons du rouleau 20 ont des diamètres croissant en direction de la sortie du tambour 4. Ainsi, par exemple, des tronçons 24 dédiés au laminage poussent de plus en plus sur les matières à collecter de sorte à assurer un passage progressif desdites matières dans les orifices 6 vers le carter 3.

En variante, les éléments brossants de la brosse 7, c'est-à-dire ses poils, sont implantés le long de celle-ci selon un motif en hélicoïde pour entraîner les emballages 13 le long du trommel 4 durant leur traitement, de manière à favorise de façon naturelle leur évacuation vers la sortie à l'une des extrémités du trommel 4. Ceci peut être combiné à l'inclinaison du trommel de manière à avoir la sortie plus basse que l'entrée, la gravité entraînant naturellement les emballages vers la sortie. On peut également prévoir une inclinaison inverse de telle manière que les matières à collecter s'écoulent vers l'entrée tandis que la forme hélicoïdale de la brosse favorise la remontée des emballages qui ont été traités.

Dans le mode de réalisation représenté, le rouleau 20 est monté libre en rotation dans le tambour 4. Ceci étant, une configuration où le rouleau 20 serait asservi en rotation est parfaitement envisageable.

Il ne fait aucun doute que plusieurs autres systèmes d'entraînement des matières extraites peuvent être utilisés. On pense notamment à un élément mobile implanté dans le carter et animé d'un mouvement de va-et-vient pour pousser les matières extraites vers une extrémité de l'appareil.

En outre, bien qu'ici l'entrainement des emballages est assuré par l'implantation le long de la brosse des éléments brossants selon un motif en hélicoïde, l'invention s'applique également à des moyens d'entrainement des emballages distincts de la brosse comme par exemple une vis sans fin montée dans le tambour parallèlement à la brosse, des pales hélicoïdales montées sur la surface intérieure du tambour, un élément hélicoïdal monté fixe à l'intérieur du tambour, ou encore un poussoir mécanique avançant à l'intérieur du tambour. Plus généralement, les moyens d'entrainement des emballages créent une circulation des emballages le long du tambour depuis l'extrémité du tambour par laquelle ils sont introduits jusqu'à l'extrémité du tambour par laquelle les emballages sont évacués après traitement.

## Revendications

1. Appareil de traitement (1) pour collecter de la matière adhérant à une surface d'emballages (13) à traiter comme déchets, cet appareil (1) comportant :
- un tambour cylindrique (4) rotatif pourvu d'orifices (6) pour former un crible retenant les emballages (13) et laissant passer la matière à collecter ;
- une brosse rotative (7) montée dans le tambour rotatif (4) pour brosser la surface interne de ce tambour ;
- des moyens motorisés (12) pour entraîner en rotation la brosse (7) et le tambour rotatif (4) ;
- un carter externe (3) pour collecter la matière ayant traversé la paroi du tambour cylindrique (4) lors du traitement, l'appareil
étant **caractérisé en ce qu'**il comporte :
- des moyens de compression (20) contre la face interne du tambour rotatif (4), qui sont montés dans le tambour rotatif (4) au voisinage immédiat de la surface interne de celui-ci,
- des moyens de rappel élastique (40) des moyens de compression (20) dans une position de fonctionnement normal pour assurer un laminage des emballages (13).

2. Appareil selon la revendication 1, dans lequel les moyens de compression sont agencés pour exercer respectivement une première fonction et une deuxième fonction dont une fonction laminage des emballages pour forcer le passage de la matière à collecter à travers le tambour rotatif (4).

3. Appareil selon l'une des revendications précédentes, dans lequel les moyens de compression comprennent un rouleau.

4. Appareil selon les revendications 2 et 3, dans lequel le rouleau comporte au moins un premier tronçon et un deuxième tronçon assurant respectivement la première fonction et la deuxième fonction, le premier tronçon étant un tronçon dit « de déconditionnement » (21) qui a une surface externe hérissée de pointe agencées de sorte à extirper la matière des emballages et le deuxième tronçon étant un tronçon dit « de laminage » (22) qui a une surface externe lisse agencée de sorte à forcer le passage de la matière à collecter à travers le tambour rotatif (4).

5. Appareil selon la revendication 4, dans lequel l'appareil de traitement (1) comporte un déflecteur (30) agencé de sorte à orienter avantageusement les emballages vers le tronçon de déconditionnement du rouleau (20).

6. Appareil selon la revendication 3, dans lequel des tronçons (24) du rouleau ont des diamètres croissant en direction de la sortie du tambour rotatif (4).

7. Appareil selon la revendication 1, dans lequel les moyens de rappel comprennent un actionneur commandable (41) pour amener les moyens de compression (20) de leur position de fonctionnement normal vers une position de nettoyage dans laquelle les moyens de compression sont en contact avec les poils de la brosse (7).

8. Appareil selon l'une des revendications 1 ou 7, dans lequel les moyens de compression (20) sont portés par un axe (23) ayant des extrémités (23.1) solidaires d'un berceau (42) sur lequel les moyens de rappel (40) agissent via un levier.

9. Appareil selon l'une quelconque des revendications précédentes, comprenant des moyens d'entrainement (7) pour entraîner les emballages le long du tambour (4).

10. Appareil selon la revendication 9, dans lequel les moyens d'entrainement comprennent une inclinaison du tambour (4) par rapport à l'horizontale pour faciliter l'admission et l'évacuation des emballages (13) à traiter.

11. Appareil selon l'une quelconque des revendications précédentes, dans lequel le tambour (4) est incliné par rapport à l'horizontale pour faciliter l'évacuation des matières extraites.

12. Appareil selon l'une quelconque des revendications précédentes, dans lequel les moyens d' entrainement comprennent une implantation des éléments brossants de la brosse selon un motif hélicoïdal pour faciliter la circulation des emballages (13) le long de l'appareil durant leur traitement.

## Patentansprüche

1. Aufbereitungsvorrichtung (1) zum Sammeln von Material, das an einer Oberfläche von Verpackungen (13) haftet, die als Abfall aufzubereiten sind, wobei diese Vorrichtung (1) umfasst:
- eine sich drehende zylindrische Trommel (4), die mit Öffnungen (6) versehen ist, um ein Sieb zu bilden, das die Verpackungen (13) zurückhält und das zu sammelnde Material durchlässt;
- eine sich drehende Bürste (7), die in der sich drehenden Trommel (4) gelagert ist, um die Innenfläche dieser Trommel zu bürsten;
- motorisierte Mittel (12), um die Bürste (7) und die sich drehende Trommel (4) in Drehung anzutreiben;
- ein äußeres Gehäuse (3), um das Material zu sammeln, das die Wand der zylindrischen Trommel (4) während der Aufbereitung passiert hat, wobei die Vorrichtung **dadurch gekennzeichnet ist, dass** sie umfasst:
- Kompressionsmittel (20) zum Drücken gegen die Innenfläche der sich drehenden Trommel (4), die in der sich drehenden Trommel (4) in unmittelbarer Nähe der Innenfläche der Trommel gelagert sind,
- elastische Rückstellmittel (40) zum elastischen Rückstellen der Kompressionsmittel (20) in eine normale Betriebsposition, um ein Walzen der Verpackungen (13) sicherzustellen.

2. Vorrichtung nach Anspruch 1, bei dem die Kompressionsmittel ausgebildet sind, um eine erste Funktion und eine zweite Funktion auszuüben, darunter eine Funktion zum Walzen der Verpackungen, um den Durchtritt des zu sammelnden Materials durch die sich drehende Trommel (4) zu erzwingen.

3. Vorrichtung nach einem der vorhergehenden Ansprüche, bei dem die Kompressionsmittel eine Walze umfassen.

4. Vorrichtung nach den Ansprüchen 2 und 3, bei dem die Walze mindestens einen ersten Abschnitt und einen zweiten Abschnitt umfasst, die die erste Funktion bzw. die zweite Funktion sicherstellen, wobei der erste Abschnitt ein sogenannter "Dekonditionierungs"-Abschnitt (21) ist, der eine Außenfläche hat, die mit Stacheln versehen ist, die so ausgebildet sind, dass sie das Material aus den Verpackungen entfernen, und der zweite Abschnitt ein sogenannter "Walz"-Abschnitt (22) ist, der eine glatte Außenfläche hat, die ausgebildet ist, um den Durchtritt des zu sammelnden Materials durch die sich drehende Trommel (4) zu erzwingen.

5. Vorrichtung nach Anspruch 4, bei der die Aufbereitungsvorrichtung (1) einen Deflektor (30) umfasst, der so ausgebildet ist, dass er die Verpackungen vorteilhafterweise in Richtung des Dekonditionierungsabschnittes der Walze (20) lenkt.

6. Vorrichtung nach Anspruch 3, bei der die Abschnitte (24) der Walze Durchmesser haben, die in Richtung des Ausgangs der sich drehenden Trommel (4) zunehmen.

7. Vorrichtung nach Anspruch 1, bei der die Rückstellmittel einen steuerbaren Aktor (41) umfassen, um die Kompressionsmittel (20) von ihrer normalen Betriebsposition in eine Reinigungsposition zu bringen, in der die Kompressionsmittel in Kontakt mit den Borsten der Bürste (7) stehen.

8. Vorrichtung nach einem der Ansprüche 1 oder 7, bei der die Kompressionsmittel (20) von einer Achse (23) getragen werden, die Enden (23.1) hat, die fest mit einer Halterung (42) verbunden sind, auf die die Rückstellmittel (40) über einen Hebel einwirken.

9. Vorrichtung nach einem der vorhergehenden Ansprüche, umfassend Antriebsmittel (7) zum Antreiben der Verpackungen entlang der Trommel (4).

10. Vorrichtung nach Anspruch 9, bei der die Antriebsmittel eine Neigung der Trommel (4) in Bezug auf die Horizontale umfassen, um die Zufuhr und die Abfuhr der aufzubereitenden Verpackungen (13) zu erleichtern.

11. Vorrichtung nach einem der vorhergehenden Ansprüche, bei der die Trommel (4) in Bezug auf die Horizontale geneigt ist, um das Abführen der extrahierten Materialien zu erleichtern.

12. Vorrichtung nach einem der vorhergehenden Ansprüche, bei der die Antriebsmittel ein Anbringen von Bürstenelementen der Bürste gemäß einem schraubenförmigen Muster umfassen, um die Zirkulation der Verpackungen (13) entlang der Vorrichtung während ihrer Aufbereitung zu erleichtern.

## Claims

1. Processing equipment (1) for collecting matter adhering to a surface of packages (13) to be processed as waste, said equipment (1) comprising:
• a rotary cylindrical drum (4) provided with orifices (6) forming a screen for retaining the packages (13) and for allowing the matter for collection to pass through;
• a brush roller (7) mounted inside the rotary drum (4) in order to brush the inside surface of said drum;
• motor means (12) for driving the brush (7) and the rotary drum (4) in rotation;
• an outer casing (3) for collecting the matter that has passed through the wall of the cylindrical drum (4) during processing;
the equipment being **characterized in that** it includes:
- resilient return means (40) for returning the compression means (20) to a normal operating position in order to flatten the packages (13)-compression means (20) for compressing against the inside face of the rotary drum (4), which means are mounted inside the rotary drum (4) in the immediate vicinity of the inside surface of said drum.

2. Equipment according to claim 1, wherein the compression means are arranged to perform a first function and a second function respectively, including a flattening function for flattening packages in order to force the matter for collection to pass through the rotary drum (4).

3. Equipment according to any preceding claim, wherein the compression means comprise a roller.

4. Equipment according to claim 2 and claim 3, wherein the roller includes at least a first segment and a second segment performing the first function and the second function respectively, the first segment being a segment referred to as an "extracting" segment (21), which has an outside surface provided with spikes arranged to extract matter from the packages, and the second segment being a segment referred to as the "flattening" segment (22), which has a smooth outside surface arranged to force the material for collection to pass through the rotary drum (4).

5. Equipment according to claim 4, wherein the processing equipment (1) includes a deflector (30) arranged to direct the packages advantageously towards the extracting segment of the roller (20).

6. Equipment according to claim 3, wherein the segments (24) of the roller have diameters that increase going towards the outlet of the rotary drum (4).

7. Equipment according to claim 1, wherein the return means include a controllable actuator (41) for bringing the compression means (20) from their normal operating position towards a cleaning position in which the compression means are in contact with the bristles of the brush (7).

8. Equipment according to claim 1 or claim 7, wherein the compression means (20) are carried by a shaft (23) having ends (23.1) that are secured to a cradle (42) on which the return means (40) act via a lever.

9. Equipment according to any preceding claim, including drive means (7) for driving the packages along the drum (4).

10. Equipment according to claim 9, wherein the drive means include sloping of the drum (4) relative to the horizontal in order to facilitate admission and discharge of packages (13) to be processed.

11. Equipment according to any preceding claim, wherein the drum (4) slopes relative to the horizontal in order to facilitate discharge of extracted matter.

12. Equipment according to any preceding claim, wherein the drive means include implanting brushing elements of the brush in a helical pattern in order to facilitate moving the packages (13) along the equipment while they are being processed.
